# EUROPÄISCHE PATENTSCHRIFT

(11) **EP 0 849 719 B1**
(45) Veröffentlichungstag und Bekanntmachung des Hinweises auf die Patenterteilung: **13.03.2002**
(21) Anmeldenummer: 97120230.4
(22) Anmeldetag: 19.11.1997
(51) Int. Cl.: G09F 3/20

(54) **Vorrichtung zur Aufnahme zumindest eines Preis und/oder Produktinformationsträgers**
Device for receiving at least a price and/or product related information carrier
Dispositif destiné à recevoir au moins un support de prix et/ou d'information concernant le produit

(30) Priorität: 19.12.1996 DE 19652989
(43) Veröffentlichungstag der Anmeldung: 24.06.1998
(73) Patentinhaber: Meto International GmbH, 69434 Hirschhorn/Neckar (DE)
(72) Erfinder: Waegner, Frank-Steffen, 69469 Weinheim (DE); Schwarz, Michael, 44628 Herne (DE)
(74) Vertreter: Menges, Rolf, Dipl.-Ing.

(56) Entgegenhaltungen:
- WO-A-89/10605
- GB-A- 2 110 453
- US-A- 4 641 447
- US-A- 4 688 341

## Beschreibung

Die Erfindung betrifft eine Vorrichtung zur Aufnahme zumindest eines Preis- und/oder Produktinformationsträgers.

Es sind verschiedene Vorrichtungen bekannt, welche die Aufnahme von verschieden Informationensträgern erlauben.

So schlägt die WO 89/10605 einen transparenten Halter für Golfkarten vor, der es einerseits erlaubt, die ausgewählten Teile der Karte durch Aussparungen in der transparenten Abdeckung zu beschriften und andererseits einen Großteil der Fläche der Karte vor Verschmutzung schützt. Weiterhin ist ein Rahmenelements offenbart, in das der Halter eingescheben werden kann. Aus der WO 95/04984 ist eine geschlossene Preiskassette bekannt geworden, die aus einem Unterteil und einem zumindest teilweise durchsichtigen Oberteil besteht. An dem Unterteil sind durch senkrechte Stege getrennte Fächer zur auswechselbaren Aufnahme von Warenkennzeichnungs- und/oder Preisschildern angeordnet. Weiterhin sind am Unterteil senkrechte, zu den Stegen parallele Führungen vorgesehen, über die das Oberteil relativ zu dem Unterteil nach oben und/oder nach unten auf- und abgeschoben werden kann. Die GB 2110453 A offenbart einen Halter von Preisschildern, der aus einem Rahmenelement und einem Einschubelement in Form einer Karte besteht, wobei sich der Rahmen aus zwei Elementen (Vorderteil und Rückwand) zusammensetzt . Der Rahmen ist geeignet die Karte, die als Informationsträger dient, aufzunehmen, wobei die auf dem Informationsträger enthaltene Information sichtbar bleibt. Das Rahmenelement enthält auf seiner Rückseite Vorrichtungen, mit denen es sich an Warenregalen befestigen läßt.

Der Erfindung liegt die Aufgabe zugrunde, eine kostengünstige Vorrichtung vorzuschlagen, die Preis- und/oder Produktinformationsträger aufnimmt und zuverlässig vor Schmutz und Spritzwasser schützt.

Die Aufgabe wird gelöst durch ein Rahmenelement, bestehend aus mindestens drei Seitenteilen, und ein Einschubelement, das bezüglich des Rahmenelements beweglich angeordnet ist und zur Aufnahme des Preis- und/oder Produktinformationsträgers dient, wobei das Einschubelement in zumindest zwei Positionen bezüglich des Rahmenelements arretierbar ist: in einer ersten Position I (--> Anzeigeposition), bei der die Randbereiche des Einschubelements von den Seitenteilen des Rahmenelements verdeckt sind, und in einer zweiten Position II (--> Beschickungsposition), in der sich das Einschubelement zumindest teilweise nicht aber gänzlich außerhalb des Rahmenelements befindet.

Eine vorteilhafte, stabile Ausgestaltung der erfindungsgemäßen Vorrichtung sieht an dem Rahmenelement eine Rückwand vor.

Gemäß einer vorteilhaften Weiterbildung der erfindungsgemäßen Vorrichtung wird vorgeschlagen, daß an dem Rahmenelement und dem Einschubelement korrespondierende Rastelemente vorgesehen sind, die das Einschubelement bezüglich des Rahmenelements zumindest in der zweiten Position II fixieren. Hierdurch wird erreicht, daß Einschubelement und Rahmenelement auch während des Auswechselns der Preis- und Produktinformationsträger stets eine Einheit bilden.

Eine besonders einfache und entsprechend kostengünstige Variante der erfindungsgemäßen Vorrichtung schlägt vor, daß es sich bei dem Einschubelement um eine Hülle handelt, die sich aus einem vorderen Teil und einem hinteren Teil zusammensetzt, wobei der vordere Teil und der hintere Teil zumindest im Bereich der hinteren Kante (= Kante, die in Richtung der Einschieberichtung in das Rahmenteil liegt) miteinander verbunden sind. Im einfachsten Fall handelt es ich bei der Hülle um eine um die hintere Kante geklappte, formstabile Klarsichtfolie.

Um in einfacher Weise ein Öffnen der beiden Teile der Hülle zu erreichen, ist gemäß einer vorteilhaften Weiterbildung der erfindungsgemäßen Vorrichtung vorgesehen, daß der vordere Teil und der hintere Teil der formstabilen Hülle derart vorgespannt sind, daß sie in der Position II eine Öffnung zum Aufnehmen oder Herausnehmen des Preis- und/oder Produktinformationsträgers freigeben. Automatisch entsteht so in der Position II eine Öffnung, in die der gewünschte Preis- und/oder Produktinformationsträger eingeschoben werden kann.

Gemäß einer weiteren Ausführungsform der erfindungsgemäßen Vorrichtung besteht das Einschubelement aus einem vorderen Teil und einem hinteren Teil, wobei beide Teile im Bereich ihrer hinteren Kanten über eine Drehachse klappbar miteinander verbunden sind. Als günstig hat es sich in diesem Zusammenhang erwiesen, wenn der vordere Teil und der hintere Teil des Einschubelements über zumindest zwei Scharniere miteinander verbunden sind.

Um ein vollständiges Loslösen des Einschubelements von dem Rahmenelement zu vermeiden, sind gemäß einer vorteilhaften Ausgestaltung der erfindungsgemäßen Vorrichtung in den Endbereichen der beiden äußeren Scharniere Zapfen vorgesehen sind, die in der Position II mit Rastnasen wechselwirken, die in den Endbereichen der entsprechenden Seitenteile des Rahmenelementes angeordnet sind.

Eine vorteilhafte Ausgestaltung der erfindungsgemäßen Vorrichtung sieht vor, daß das Rahmenelement und das Einschubelement derart geformt sind, daß die Außenflächen beider Elemente näherungsweise in einer Ebene liegen. Hierdurch wird einerseits ein sicherer Abschluß zwischen den beiden aufeinanderliegenden Teilen des Einschubelements erreicht; andererseits hat die Vorrichtung keine Kanten, an denen sich Schmutzpartikel ablagern könnte.

Weiterhin ist vorgesehen, daß die Randbereiche der beiden Teile des Einschubelements, die in der Position I von den Seitenteilen des Rahmenelements bedeckt sind, aus einem flexiblen Material bestehen oder eine Auflage aus einem flexiblen Material tragen. Hierdurch wird ebenfalls das Eindringen von Schmutz oder Spritzwasser in das Einschubelement verhindert.

Um die Vorrichtung zur Aufnahme von Preis- und/oder Produktinformationsträgern schnell und einfach an z.B. einer Regalkante festmachen zu können, sind an der Außenseite der Rückwand Befestigungselemente. Eine kostengünstige Lösung schlägt als Befestigungselement zwei parallel zueinander verlaufende Stege vor, die auf eine entsprechende Rastnase aufgeschoben werden.

Die Erfindung wird anhand der nachfolgenden Figuren näher erläutert. Es zeigt:
Fig. 1: eine Explosionsdarstellung einer Ausführungsform der erfindungsgemäßen Vorrichtung,
Fig. 2: eine Draufsicht auf die in Fig. 1 dargestellte Ausführungsform,
Fig. 2a: einen Querschnitt gemäß der Kennzeichnung A-A in Fig. 2,
Fig. 2b: einen Querschnitt gemäß der Kennzeichnung B-B in Fig. 2,
Fig. 3: eine perspektivische Darstellung einer zweiten Ausführungsform der erfindungsgemäßen Vorrichtung und
Fig. 4: eine perspektivische Darstellung einer dritten Ausführungsform der erfindungsgemäßen Vorrichtung.

Fig. 1 zeigt eine Explosionsdarstellung einer Ausführungsform der erfindungsgemäßen Vorrichtung 1. Die Vorrichtung 1 besteht aus einem Rahmenelement 2 mit einer Rückwand 7 und einem Einschubelement 4. An drei Kanten der Rückwand 7 des Rahmenelements 2 sind Seitenteile 3 angeordnet, während die vierte Kante der Rückwand 7 frei ist. Die drei Seitenteile 3 weisen Nuten auf, in die die Randbereiche 6 des Einschubelementes 4 einschiebbar sind.

Das Einschubelement 4 besteht aus einem vorderen Teil 12 und einem hinteren Teil 13, die über Scharniere 17 klappbar miteinander verbunden sind. Im oberen und unteren Bereich der hinteren Kante 10 des Einschubelementes 4 sind Rastelemente 8 angebracht, die in der Position II mit den Rastelementen 9 an dem Rahmenelement 2 wechselwirken, wodurch auch in dieser Position II das Einschubelement 4 mit dem Rahmenelement 2 fest verbunden ist.

Der Preis- und/oder Produktinformationsträger 5 wird in der Position II zwischen den vorderen Teil 12 und den hinteren Teil 13 des Einschubelementes 4 eingelegt; anschließend werden die beiden Teile 12, 13 zusammengeklappt und in das Rahmenelement 2 eingeschoben. Um insbesondere das Herausziehen des Einschubelements 4 aus dem Rahmenelement 2 zu vereinfachen, ist an der Rückwand 7 die Griffmulde 18 und an dem hinteren Teil 13 ein Griffelement 20 vorgesehen. Vorteilhafterweise sind die Randbereiche 6 der beiden Teile 12, 13 aus einem flexiblen Material gefertigt oder mit einer entsprechenden Beschichtung versehen, so daß eine besonders innige Verbindung mit den Seitenteilen 3 erzielt wird.

Fig. 2 zeigt eine Draufsicht auf die in Fig. 1 dargestellte Ausführungsform in Position I, während aus den Figuren Fig. 2a und Fig. 2b die in Fig. 2 durch A-A bzw. B-B gekennzeichneten Querschnitte ersichtlich sind. Wie anhand der Fig. 2b gut zu sehen ist, ist der Randbereich 6 des Einschubelements 4 derart geformt, daß die dem Betrachter zugewandte Oberfläche von Rahmenelement 2 und Einschubelement 4 eben ist. Hierdurch wird das Eindringen von Schmutz, Spritz- und Kondenswasser in die erfindungsgemäße Vorrichtung 1 verhindert.

Fig. 3 zeigt eine perspektivische Darstellung einer zweiten Ausführungsform der erfindungsgemäßen Vorrichtung 1. Hier ist das Rahmenelement 2 umlaufend ausgebildet, weist also vier Seitenteile 3 auf. In der Position II wird das Einschubelement 4 wiederum über Rastelemente 8, die am oberen und unteren Ende des Rahmenelements 2 angebracht sind, und über entsprechende Rastelemente 9, die am Einschubelement 4 vorgesehen sind, arretiert.

An der Vorderkante des hinteren Teils 13 ist eine Rastnase 22 vorgesehen, die im geschlossenen Zustand mit der Rastnut 23 an dem vorderen Teil 12 wechselwirkt und eine Verbindung zwischen den beiden Teilen 12, 13 herstellt. Wiederum wird das Herausziehen des Einschubelementes 4 aus dem Rahmenelement dadurch erleichtert, daß an dem vorderen Seitenteil 3 eine Griffmulde 18 vorgesehen ist.

Aus Fig. 4 ist eine perspektivische Darstellung einer dritten Ausführungsform der erfindungsgemäßen Vorrichtung 1 ersichtlich. Bei dieser sehr einfachen und entsprechend kostengünstigen Variante weist das Rahmenelement 2 drei Seitenteile 3 auf. Das Einschubelement 4 besteht aus einer formstabilen Hülle, deren vorderes Teil 12 und hinteres Teil 13 über eine gemeinsame hintere Kante 10 miteinander verbunden sind. Beide Teile 12, 13 sind derart vorgespannt, daß sie bei Herausziehen des Einschubelements 4 aus dem Rahmenelement 2 automatisch auseinanderklappen und eine Öffnung 21 zur Aufnahme eines Preis- und/oder Produktinformationsträgers 5 freigeben. Im oberen und unteren Bereich der Verbindungskante 10 sind ebenso wie bei den zuvorbeschriebenen Ausführungsformen der erfindungsgemäßen Vorrichtung 1 Rastelemente 8 vorgesehen, die mit entsprechenden Rastelementen 9 in den Endbereichen von oberem Seitenteil 3 und unterem Seitenteil 3 wechselwirken. Wiederum wird hierdurch ein vollständiges Herausziehen des Einschubelementes 4 aus dem Rahmenelement 2 verhindert.

### Bezugszeichenliste

- 1: erfindungsgemäße Vorrichtung
- 2: Rahmenelement
- 3: Seitenteil
- 4: Einschubelement
- 5: Preis- und/oder Produktinformationsträger
- 6: Randbereich
- 7: Rückwand
- 8: Rastelement am Einschubelement
- 9: Rastelement am Rahmenelement
- 10: hintere Kante
- 11: -
- 12: vorderes Teil
- 13: hinteres Teil
- 14: Achse
- 15: -
- 16: Rastnase
- 17: Scharnier
- 18: Griffmulde
- 19: Befestigungselement
- 20: Griff
- 21: Öffnung
- 22: Rastnase
- 23: Rastnut

## Patentansprüche

1. Vorrichtung zur Aufnahme zumindest eines Preis- und/oder Produktinformationsträgers,
enthattend
ein Rahmenelement (2), bestehend aus mindestens drei Seitenteilen (3),
und ein Einschubelement (4), das bezüglich des Rahmenelements (2) beweglich angeordnet ist und zur Aufnahme des Preis- und/oder Produktinformationsträgers (5) dient, wobei das Einschubelement (4) in zumindest zwei Positionen bezüglich des Rahmenelements (2) arretierbar ist: in einer ersten Position I, bei der die Randbereiche (6) des Einschubelements (4) von den Seitenteilen (3) des Rahmenelements (2) verdeckt sind, und in einer zweiten Position II, in der sich das Einschubelement (4) zumindest teilweise, nicht aber gänzlich außerhalb des Rahmenelements (2) befindet.

2. Vorrichtung nach Anspruch 1,
**dadurch gekennzeichnet,**
**daß** an dem Rahmenelement (2) eine Rückwand (7) vorgesehen ist.

3. Vorrichtung nach Anspruch 1 oder 2,
**dadurch gekennzeichnet,**
**daß** an dem Rahmenelement (2) und dem Einschubelement (4) korrespondierende Rastelemente (8, 9) vorgesehen sind, die das Einschubelement (4) bezüglich des Rahmenelements (2) zumindest in der zweiten Position II fixieren.

4. Vorrichtung nach Anspruch 1, 2 oder 3,
**dadurch gekennzeichnet,**
**daß** es sich bei dem Einschubelement (4) um eine Hülle handelt, die sich aus einem vorderen Teil (12) und einem hinteren Teil (13) zusammensetzt, wobei der vordere Teil (12) und der hintere Teil (13) zumindest im Bereich der hinteren Kante (10)( = Kante, die in Richtung der Einschieberichtung in das Rahmenteil (2) liegt) miteinander verbunden sind.

5. Vorrichtung nach Anspruch 4,
**dadurch gekennzeichnet,**
**daß** der vordere Teil (12) und der hintere Teil (13) der formstabilen Hülle (11) derart vorgespannt sind, daß sie in der Position II eine Öffnung (21) zum Aufnehmen oder Herausnehmen des Preis- und/oder Produktinformationsträgers (5) freigeben.

6. Vorrichtung nach Anspruch 1, 2 oder 3
**dadurch gekennzeichnet,**
**daß** das Einschubelement (4) aus einem vorderen Teil (12) und einem hinteren Teil (13) besteht, wobei beide Teile (12, 13) im Bereich ihrer hinteren Kanten (10) über eine Drehachse (14) klappbar miteinander verbunden sind.

7. Vorrichtung nach Anspruch 6,
**dadurch gekennzeichnet,**
**daß** der vordere Teil (12) und der hintere Teil (13) des Einschubelements (4) über zumindest zwei Scharniere (17) miteinander verbunden sind.

8. Vorrichtung nach Anspruch 7,
**dadurch gekennzeichnet,**
**daß** in Endbereichen der beiden äußeren Scharniere (17) Zapfen vorgesehen sind, die in der Position II mit Rastnasen (16) wechselwirken, die in den Endbereichen der entsprechenden Seitenteile (3) des Rahmenelementes (2) angeordnet sind.

9. Vorrichtung nach Anspruch 6,
**dadurch gekennzeichnet,**
**daß** das Rahmenelement (2) und das Einschubelement (4) derart geformt sind, daß die Außenflächen beider Elemente (2, 4) näherungsweise in einer Ebene liegen.

10. Vorrichtung nach Anspruch 6, 7 oder 8,
**dadurch gekennzeichnet,**
**daß** die Randbereiche (6) der beiden Teile (12, 13) des Einschubelements (4), die in der Position I von den Seitenteilen (3) des Rahmenelements (2) bedeckt sind, aus einem flexiblen Material bestehen oder eine Auflage aus einem flexiblen Material tragen.

11. Vorrichtung nach Anspruch 2,
**dadurch gekennzeichnet,**
**daß** an der Außenseite der Rückwand (7) Befestigungselemente (19) zur Befestigung der Vorrichtung (1) an einer Halterung vorgesehen sind.

## Claims

1. A device for receiving at least one price and/or product related information carrier, comprising a frame element (2) made up of at least three side parts (3),
and an insert element (4) movably disposed relative to the frame element (2) and serving to receive the price and/or product related information carrier (5), said insert element (4) being adapted to be locked in at least two positions relative to the frame element (2): in a first position I in which the edge areas (6) of the insert element (4) are concealed by the side parts (3) of the frame element (2), and in a second position II in which the insert element (4) is at least partly, but not entirely, outside the frame element (2).

2. The device as claimed in claim 1,
**characterized in that** a rear wall (7) is provided on the frame element (2).

3. The device as claimed in claim 1 or 2,
**characterized in that** registering detent elements (8, 9) are provided on the frame element (2) and the insert element (4) to fix the insert element (4) relative to the frame element (2) at least in the second position II.

4. The device as claimed in claim 1, 2 or 3,
**characterized in that** the insert element (4) involved is a sheath composed of a front part (12) and a rear part (13), with the front part (12) and the rear part (13) being interconnected at least in the area of the rear edge (10) ( = edge lying in the direction of insertion into the frame element (2).

5. The device as claimed in claim 4,
**characterized in that** the front part (12) and the rear part (13) of the dimensionally stable sheath (11) are biased such as to release in the position II an opening (21) for receiving or removing the price and/or product related information carrier (5).

6. The device as claimed in claim 1, 2 or 3,
**characterized in that** the insert element (4) is comprised of a front part (12) and a rear part (13), said two parts (12, 13) being interconnected in folding fashion in the area of their rear edges (10) by way of a pivot (14).

7. The device as claimed in claim 6,
**characterized in that** the front part (12) and the rear part (13) of the insert element (4) are interconnected by way of at least two hinges (17).

8. The device as claimed in claim 7,
**characterized in that** in end areas of the two outer hinges (17) provision is made for pins which in the position II interact with detent noses (16) arranged in the end areas of the corresponding side parts (3) of the frame element (2).

9. The device as claimed in claim 6,
**characterized in that** the frame element (2) and the insert element (4) are shaped such that the outer surfaces of both elements (2, 4) lie approximately in a common plane.

10. The device as claimed in claim 6, 7 or 8,
**characterized in that** the edge areas (6) of the two parts (12, 13) of the insert element (4) which in position I are concealed by the side parts (3) of the frame element (2) are made of a flexible material or carry a facing made of a flexible material.

11. The device as claimed in claim 2,
**characterized in that** provision is made for fastening elements (19) on the outside of the rear wall (7) to fasten the device (1) to a mounting structure.

## Revendications

1. Dispositif pour recevoir au moins un support portant des informations de prix et/ou de produit, comprenant un élément de cadre (2), constitué d'au moins trois pièces latérales (3) et d'un élément insérable (4) qui est disposé de façon mobile par rapport à l'élément de cadre (2) et sert à recevoir le support portant des informations de prix et/ou de produit (5), l'élément insérable (4) pouvant être immobilisé en au moins deux positions par rapport à l'élément de cadre (2) : en une première position I, dans laquelle les zones marginales (6) de l'élément insérable (4) sont couvertes par les pièces latérales (3) de l'élément de cadre (2), et en une deuxième position II, dans laquelle l'élément insérable (4) se trouve au moins partiellement, mais pas entièrement, à l'extérieur de l'élément de cadre (2).

2. Dispositif selon la revendication 1, **caractérisé en ce qu'**une paroi arrière (7) est prévue sur l'élément de cadre (2).

3. Dispositif selon l'une des revendications 1 ou 2, **caractérisé en ce que**, sur l'élément de cadre (2) et l'élément insérable (4), des éléments d'encliquetage (8, 9) correspondants sont prévus, qui fixent l'élément insérable (4) au moins dans la deuxième position II par rapport à l'élément de cadre (2).

4. Dispositif selon l'une quelconque des revendications 1, 2 ou 3,**caractérisé en ce que** l'élément insérable est constitué par une enveloppe qui se compose d'une pièce avant (12) et d'une pièce arrière (13), la pièce avant (12) et la pièce arrière (13) étant liées l'une à l'autre au moins dans la zone du bord arrière (10) (bord qui se trouve dans l'élément de cadre (2) dans la direction du sens d'insertion).

5. Dispositif selon la revendication 4, **caractérisé en ce que** la pièce avant (12) et la pièce arrière (13) de l'enveloppe (11) à forme stable sont précontraintes, de sorte que, dans la position II, elles dégagent une ouverture (21) pour recevoir ou extraire le support portant des informations de prix et/ou de produit (5).

6. Dispositif selon l'une quelconque des revendications 1, 2 ou 3, **caractérisé en ce que** l'élément insérable (4) se compose d'une pièce avant (12) et d'une pièce arrière (13), les deux pièces (12, 13), dans la zone de leur bords arrière (10), étant liées l'une à l'autre de façon à pouvoir basculer par l'intermédiaire d'un axe de pivotement (14).

7. Dispositif selon la revendication 6, **caractérisé en ce que** la pièce avant (12) et la pièce arrière (13) de l'élément insérable (4) sont liées l'une à l'autre par au moins deux charnières (17).

8. Dispositif selon la revendication 7, **caractérisé en ce que**, dans les zones d'extrémité des deux charnières externes (17), des tenons sont prévus, qui, dans la position II, interagissent avec des crans d'encliquetage (16) qui sont disposés dans les zones d'extrémité des pièces latérales correspondantes (3) de l'élément de cadre (2).

9. Dispositif selon la revendication 6, **caractérisé en ce que** l'élément de cadre (2) et l'élément insérable (4) sont formés de sorte que les surfaces externes des deux éléments (2, 4) se trouvent approximativement dans un plan.

10. Dispositif selon l'une quelconque des revendications 6, 7 ou 8, **caractérisé en ce que** les zones marginales (6) des deux pièces (12, 13) de l'élément insérable (4) qui, en position I, sont recouvertes par les pièces latérales (3) de l'élément de cadre (2), sont constituées d'un matériau flexible ou sont revêtues d'une couche en matériau flexible.

11. Dispositif selon la revendication 2, **caractérisé en ce que**, sur la face externe de la paroi arrière (7), des éléments de fixation (19) sont prévus pour permettre de fixer le dispositif (1) sur un support.
